# EUROPÄISCHE PATENTSCHRIFT

(11) **EP 3 540 110 B1**
(45) Veröffentlichungstag und Bekanntmachung des Hinweises auf die Patenterteilung: **13.10.2021**
(21) Anmeldenummer: 18162083.2
(22) Anmeldetag: 15.03.2018
(51) Int. Cl.: D05C 15/22

(54) **SCHLINGENGREIFER-HANDHABUNGS-VORRICHTUNG SOWIE HANDHABUNGSEINHEIT UND VERFAHREN ZUR HANDHABUNG VON SCHLINGENGREIFERMODULEN**
LOOP TAKER HANDLING DEVICE, HANDLING UNIT AND METHOD FOR HANDLING LOOP TAKER MODULES
DISPOSITIF DE MANIPULATION DE BOUCLEUR, UNITÉ ET PROCÉDÉ DE MANIPULATION DE MODULES DE BOUCLEUR

(43) Veröffentlichungstag der Anmeldung: 18.09.2019
(73) Patentinhaber: Groz-Beckert KG, 72458 Albstadt (DE)
(72) Erfinder: PINTEA, Marius, 46348 Raesfeld (DE); WIENEN, Manuel, 46325 Borken (DE)
(74) Vertreter: Rüger Abel Patentanwälte PartGmbB

(56) Entgegenhaltungen:
- EP-A1- 1 826 307
- WO-A1-03/056091
- WO-A1-2006/076558
- GB-A- 2 115 025
- JP-A- S6 297 961
- US-A- 4 195 580
- US-A- 4 354 441
- US-A1- 2007 272 138

## Beschreibung

Die Erfindung betrifft eine Schlingengreifer-Handhabungs-Vorrichtung, eine Handhabungseinheit und ein Verfahren zur Handhabung von Schlingengreifermodulen, insbesondere Schneidflor-Schlingengreifermodulen.

Schlingengreifermodule sind aus dem Stand der Technik prinzipiell bekannt. Zum Beispiel beschreibt die EP 1 826 307 A1 ein Schlingengreifermodul, das eine Anzahl parallel zueinander orientierter flacher Greiferfinger aufweist, die in einem Grundkörper gehalten sind. Jedem Greiferfinger ist ein Schieber zugeordnet, der an dem Schlingengreifermodul beweglich gehalten ist, um zur Steuerung des Schlingenbildungsprozess kontrolliert translatorisch relativ zu dem Schlingengreifermodul bewegt zu werden. Jedem Greiferfinger ist ein Schieber zugeordnet.

Die Schieber müssen bei der Montage des Moduls an der Tuftingmaschine mit einem Antriebselement verbunden werden, damit die Schieber an dem Schlingengreifermodul individuell einzeln oder auch synchron bewegt werden können.

Bei der Montage eines Schlingengreifermoduls an der Tuftingmaschine müssen deswegen alle Schieber in eine einheitliche Ankoppelposition überführt werden, damit sie mit den ihnen zugeordneten Antriebselementen verbunden werden können.

Auch aus der WO 2006/076558 A1 ist ein Schlingengreifermodul mit Schiebern bekannt, die den Greiferfingern zugeordnet sind und die an dem Schlingengreifermodul längsbeweglich verschiebbar gehalten sind. Auch hier stellt sich das oben genannte Problem in gleicher Weise.

Die DE 29 46 092 A1 beschreibt ein zweiteiliges Schlingengreifermodul. Zu diesem gehören ein erster Grundkörper, der parallel zueinander angeordnete Greiferfinger hält, sowie ein zweiter Grundkörper, der eine gleiche Anzahl parallel zu den Greiferfingern orientierter, diesen zugeordnete Bügel hält. Eine axiale Relativbewegung zwischen den Greiferfingern und den Bügeln ist nicht vorgesehen.

Aus der US 2,944,662 A ist eine Verpackung für plattenartige Elemente, wie insbesondere Platinen, bekannt. Die Verpackung umfasst eine Schachtel mit einem darin angeordneten Block, der Schlitze aufweist, in denen die flachen Teile reibschlüssig gehalten sind. Der Block kann aus Wachs oder Gelatine oder auch einem anderen Material bestehen.

Weiter ist aus der DE 102 44 315 B4 ein Werkzeugträger für Schiebernadeln und eine daraus gebildete Versandeinheit bekannt. Der Werkzeugträger ist durch ein zweischenkliges, dünnwandiges Profil gebildet, dessen freien Schenkel geschlitzt sind. In den Schlitzen sind die Schiebernadeln gehalten. Ein Deckel schließt die Schiene ab, um ein Verlieren der Nadeln aus der Trägerschiene auszuschließen.

Es ist Aufgabe der Erfindung, ein Konzept anzugeben, mit dem sich die Montage von Tuftingmodulen an einer Tuftingmaschine vereinfachen lässt.

Diese Aufgabe wird durch eine Schlingengreifer-Handhabungs-Vorrichtung nach Anspruch 1, eine Handhabungseinheit nach Anspruch 11 sowie ein Verfahren zur Handhabung von Schlingengreifermodulen nach Anspruch 12 gelöst:

Die erfindungsgemäße Schlingengreifer-Handhabungs-Vorrichtung eignet sich zur Handhabung von Schneidflor-Schlingengreifermodulen oder anderen Tuftingmodulen, die eine Anzahl längsbeweglicher Schieber aufweisen. Die Schlingengreifer-Handhabungs-Vorrichtung ist eine Klemmeinrichtung mit einer Anzahl in einer Reihe angeordneter Klemmaufnahmen. Diese Klemmaufnahmen sind den Schiebern des Schlingengreifermoduls zugeordnet und mit diesem verbindbar. Dadurch werden die Schieber in ihren jeweiligen Axialpositionen gehalten, so dass sie während des Transports und auch während des Einsetzens in eine Tuftingmaschine ihre Axialposition relativ zu dem Schlingengreifermodul nicht verändern. Dadurch wird es besonders einfach, die gesamte Gruppe aller Schieber beim Anbauen eines Tuftingmoduls an die Tuftingmaschine mit der Antriebseinrichtung zu koppeln. Wenn die Schieber an ihrem maschinenseitigen Ende eine Kupplungsausnehmung aufweisen, stehen alle Kupplungsausnehmungen in der richtigen Kupplungsposition, in der sich auch das maschinenseitige Kupplungsteil befindet. Damit erfordert die Handhabung der Tuftingmodule bei der Montage wesentlich weniger Handfertigkeit als bisher und kann schneller und sicherer durchgeführt werden.

Vorzugsweise ist die Klemmeinrichtung derart ausgebildet, dass die Schieber in den einzelnen Klemmaufnahmen durch Reibschluss axial unverschieblich gehalten sind. Die in den Klemmaufnahmen zwischen den Schiebern und den entsprechenden einander gegenüber liegenden Flächen der Klemmaufnahme wirkende Reibkraft ist vorzugsweise größer als jede beim Transport der Schlingengreifer auftretende, an den Schiebern wirkende Beschleunigungskraft. Dadurch wird sichergestellt, dass die Schieber beim Transport ihrer Position nicht verändern.

Vorzugsweise sind die Klemmaufnahmen schlitzartige Nuten, deren beide aufeinander zu weisende Flächen Planflächen oder auch gewölbte Flächen sind, die bezüglich einer gedachten Mittelebene des Schlitzes spiegelsymmetrisch zueinander angeordnet und ausgebildet sind. Die Flächen der Klemmaufnahme sind vorzugsweise unterbrechungsfrei ausgebildet, so dass zwischen dem jeweiligen Schieber und der an ihm anliegenden Fläche der Klemmaufnahme eine großflächige Anlage gebildet ist. Dadurch wird eine hohe Haftreibung und somit eine hohe Positionssicherheit der Schieber erreicht. Andererseits geben die Flächen der Klemmaufnahmen keine Vorzugsposition der Klemmeinrichtung bezüglich einer Drehachse der Klemmeinrichtung vor, die quer zu den Bewegungsrichtungen der Schieber gerichtet ist. Damit wird erreicht, dass die Klemmeinrichtung alle Schieber mit erheblicher Klemmkraft halten und dennoch von Hand auf die Schieber aufgebracht und von diesen abgenommen werden kann. Das Anbringen der Klemmeinrichtung und das Entfernen derselben wird durch die Möglichkeit einer Drehung der Klemmeinrichtung um die genannte, quer zu den Schiebern orientierte Achse wesentlich erleichtert.

Die Klemmeinrichtung weist vorzugsweise eine Anzahl Klemmaufnahme auf, deren Anzahl mit der Anzahl der Schieber eine Schlingengreifermoduls übereinstimmt. Die Klemmaufnahmen sind wie die Schieber vorzugsweise in einheitlichen Abständen zueinander angeordnet.

Die Klemmeinrichtung wird vorzugsweise durch einen balkenartigen Körper gebildet, in dem eine Reihe von Schlitzen ausgebildet ist, die die Klemmaufnahmen bilden.

Der Körper ist beispielsweise ein Quader. Vorzugsweise besteht der Körper aus einem Kunststoff, vorzugsweise einem Kunststoff, der eine inhärente Nachgiebigkeit aufweist, die wenigstens so groß ist, dass sich die zwischen jedem Schieber und seiner Klemmaufnahme wirkenden Klemmkräfte von Hand überwinden lassen.

Die Klemmaufnahmen weisen vorzugsweise an ihrer offenen dem Boden gegenüber liegenden Seite eine Erweiterung auf, wodurch Einführschräge gebildet sind, die das Anstecken einer Klemmeinrichtung an die Schieber eines Schlingengreifermoduls erleichtert.

Der Sitz der einzelnen Schieber in den Klemmaufnahmen der Klemmeinrichtung ist vorzugsweise so fest, dass mit der Klemmeinrichtung alle Schieber aus dem Greifermodul durch eine Linearbewegung in Längsrichtung der Schieber herausgezogen werden können. Auf diese Weise können die Schieber in der Klemmeinrichtung zum Beispiel zum Nachschleifen oder für Reinigungsarbeiten bereitgehalten und auch als Gruppe wieder in das Schlingengreifermodul eingesetzt werden.

Erfindungsgemäß bilden das Schlingengreifermodul und die Klemmeinrichtung eine Handhabungseinheit, bei der alle Schieber gemeinsam axial bewegt werden können. Die Klemmeinrichtung hält alle Schieber in identischer Axialposition, so dass diese sich auch beim Transport nicht gegeneinander verstellen können. Die Klemmung ist dabei so fest, dass die Axialposition der Schieber auch bei schüttelnder Bewegung des Schlingengreifermoduls in Bezug aufeinander nicht verstellt wird.

Besondere Vorteile bringt die Erfindung bei der Montage des Schlingengreifermoduls an einer Tuftingmaschine. Das Schlingengreifermodul wird in einer Schwenkbewegung an die Barre der Tuftingmaschine angesetzt, wobei alle Kupplungsenden der Schieber gleichzeitig mit der entsprechenden Kupplung des Antriebteils der Tuftingmaschine in Eingriff kommen. Nach Montage des Schlingengreifers wird die Klemmeinrichtung entfernt, so dass sich die Schieber nun, gesteuert von der Antriebseinrichtung, frei bewegen können.

Weitere Einzelheiten vorteilhafter Ausführungsformen der Erfindung sind Gegenstand der Beschreibung, der Zeichnung oder von Unteransprüchen. Es zeigen:
Figur 1 - eine Handhabungseinheit, bestehend aus einem Schlingengreifermodul und einer Klemmeinrichtung, in perspektivischer Prinzipdarstellung,
Figur 2 - die Klemmeinrichtung der Handhabungseinheit nach Figur 1, in perspektivischer Prinzipdarstellung,
Figur 3 - die Klemmeinrichtung nach Figur 2, in einer ersten Ausführungsform, in Schnittdarstellung,
Figur 4 - eine ausschnittsweise Schnittdarstellung der Klemmeinrichtung nach Figur 2, in einer abgewandelten Ausführungsform, und
Figur 5 die Handhabungseinheit beim Anbau an eine Tuftingmaschine, in Prinzipdarstellung.

In Figur 1 ist eine Handhabungseinheit 10 veranschaulicht, zu der ein Schlingengreifermodul 11 und eine Klemmeinrichtung 12 gehören. Das Schlingengreifermodul 11 entspricht herkömmlicher Bauart, wie sie beispielsweise aus der WO 2006/076558 A1 oder der EP 1 826 307 A1 bekannt ist. Zu dem Schlingengreifer gehören Greiferfinger 13 bis 22, die in einem Basiskörper 23 gehalten sind und sich parallel zueinander und in gleichmäßigen seitliche Abständen voneinander distanziert von dem Basiskörper 23 weg erstrecken. Die Greiferfinger 13 bis 22 sind dabei axial fest in dem Basiskörper 23 gesichert.

Jedem Greiferfinger 13 bis 22 ist ein Schieber 24 bis 33 zugeordnet. Die Schieber 24 bis 33 sind in dem Basiskörper 23 axial beweglich gelagert. Dazu sitzen die Schieber 24 bis 33 in entsprechenden Kanälen, die in den Greiferfingern 13 bis 22 ausgebildet sind. Die Schieber 24 bis 33 ragen aus ihren Führungskanälen mit ihrem jeweiligen hinteren Kupplungsabschnitt 24a heraus. Die Schieber 24 bis 33 sind gerade, flache Blechteile, die von der Klemmeinrichtung 12 in vorgegebener Axialposition gehalten sind.

Die Klemmeinrichtung 12 ist ein vorzugsweise einteiliger zum Beispiel quaderförmiger Körper aus Kunststoff oder einem anderen, etwas nachgiebigen Material, wie er in Figur 2 veranschaulicht ist. In dem Körper 12 sind Klemmaufnahmen 37 bis 43 ausgebildet, die vorzugsweise durch schlitzartige, gerade, zueinander parallele Nuten gebildet sind. Figur 3 veranschaulicht die Nut 37 beispielhaft für alle in gleichmäßigen Abständen angeordnete Nuten 37 bis 46. Die Abstände zwischen den Nuten 37 bis 46 entsprechen den Abständen zwischen den Schiebern 24 bis 33. In Figur 3 ist eine Klemmaufnahme 34 stellvertretend für die übrigen Klemmaufnahmen 34 bis 43 veranschaulicht. Sie wird durch einen von zwei vorzugsweise ebenen Wänden 35, 36 begrenzten Schlitz gebildet. Die beiden Wände 35, 36 sind symmetrisch zu einer Mittelebene 37 angeordnet. Wenn die Wandflächen 35, 36 gewölbt ausgebildet sind, sind sie ebenfalls symmetrisch zu der Mittelebene 37 angeordnet.

Figur 4 veranschaulicht eine abgewandelte Klemmaufnahme 34, bei der die Wandflächen 35, 36 an ihrer vom Schlitzbogen 38 am weitesten entfernten Stelle Schrägflächen 39, 40 aufweisen, die eine keilartige Erweiterung der Klemmaufnahme 34 bilden und als Einführschrägen für den jeweils zugeordneten Schieber dienen.

Die zwischen den einzelnen Klemmaufnahmen 34 bis 43 liegenden Wandabschnitte des vorzugsweise als massives Teil ausgebildeten Grundkörpers der Klemmeinrichtung 12 können eine gewisse geringe Nachgiebigkeit haben, so dass jeder Schieber 24 bis 33 klemmend, d.h. reibschlüssig gehalten in der jeweiligen Klemmaufnahme 34 bis 43 sitzt. Das Übermaß des Schiebers in Bezug auf die Klemmaufnahme ist dabei vorzugsweise so bemessen, dass Handkräfte zum Aufbringen der Klemmeinrichtung 12 auf die Schieber 24 bis 33 und zum Abnehmen der Klemmeinrichtung 12 ausreichend sind.

Das Bestücken der Tuftingmaschine erfolgt wie in Figur 5 angedeutet. Zur Veranschaulichung ist dort eine Barre 41 veranschaulicht, die mit einer Serie von Schlingengreifermodulen 11 bestückt ist und eine schwingende Bewegung vollführt, um Schlingen zu greifen und zu halten sowie gegebenenfalls aufzuschneiden. Der Barre sind ein oder mehrere Anriebe 42 zugeordnet, die an ihrem jeweiligen modulseitigen Ende eine Kupplungsstruktur 43 tragen. Diese ist dazu eingerichtet, mit dem Kupplungsende 24a des jeweiligen Schiebers 24 in formschlüssigen Eingriff zu gelangen. Die Kupplungsstruktur 43 und das Kupplungsende 24a sind komplementär zueinander ausgebildet und passen formschlüssig ineinander. Sie können durch eine Kupplungsbewegung in und außer Eingriff gebracht werden. Die Kupplungsbewegung unterscheidet sich typischerweise von der Längsbewegung der Schieber 24 - 33.

Zur Montage des Schlingengreifermoduls 11 wird die Handhabungseinheit 10, wie Figur 5 veranschaulicht, an die Barre 41 herangebracht, wobei ein Positioniervorsprung 44 in eine entsprechende Ausnehmung 45 der Barre 41 greifen muss. Das Ansetzen der Handhabungseinheit 10 an die Barre 41 erfolgt, wie in Figur 5 durch Pfeile 46, 47, 48 angedeutet, in einer leichten Schwenkbewegung, wobei der Positioniervorsprung 44 oder irgendeine andere Positionierstruktur in die zugeordnete Ausnehmung 45 und das Kupplungsende 24a in die Kupplungsstruktur 43 finden.

Nach Befestigung des Schlingengreifermoduls 11 an der Barre 41 kann die Klemmeinrichtung 12 abgenommen werden. Die Maschine ist somit arbeitsfähig.

Zu Wartungszwecken können die Schlingengreifermodule 11 von der Barre 41 abgenommen werden. Vor dem Lösen der Schlingengreifermodule 11 von der Barre 41 wird zunächst auf alle Schieber 24 bis 33 jedes Schlingengreifermoduls 11 eine Klemmeinrichtung 12 aufgesteckt. Danach wird das Schlingengreifermodul 11 von der Barre 41 gelöst und abgenommen. Die Schieber 24 bis 33 können sich nun relativ zueinander axial nicht verschieben. Sie können aber im Ganzen, d.h. alle auf einmal aus dem Basiskörper 23 herausgezogen und beispielsweise einer Reinigung oder einer anderen Bearbeitung zugeführt werden.

Die erfindungsgemäße Handhabungseinheit 10 umfasst ein Schlingengreifermodul 11 und eine Klemmeinrichtung 12, die mit den Schiebern 24 - 33 des Schlingengreifermoduls 11, vorzugsweise aber nicht mit den Greiferfindern 13 - 22, in reibschlüssiger Verbindung steht. Die Schieber 24 - 33 werden in entsprechenden Schlitzen der Klemmeinrichtung leicht geklemmt und können auch bei schüttelnder Bewegung nicht gegeneinander Verrutschen und insbesondere auch aus dem Schlingengreifermodul 11 nicht herausrutschen. Die Schieber 24 - 33 stehen somit alle auf gleicher Axial-Position und müssen bei der Montage nicht von Hand nachgerückt werden. Um die zum Beispiel als Kunststoffclip ausgebildete Klemmeinrichtung 12 zu entfernen, muss diese lediglich zu dem Schlingengreifermodul 11 gedrückt oder von dem Schlingengreifermodul 11 weg gezogen werden, beides gegebenenfalls verbunden mit einer Drehbewegung um eine quer zu der Bewegungsrichtung der Schieber 24 - 33 gerichteten Drehachse. Bei dieser Krafteinwirkung kann der Kunststoffclip in einer drehenden Bewegung von den Schiebern 24 - 33 abgehebelt werden.

### Bezugszeichen:

- 10: Handhabungseinheit
- 11: Schlingengreifermodul
- 12: Klemmeinrichtung
- 13 - 22: Greiferfinger
- 23: Basiskörper
- 24 - 33: Schieber
- 34 - 43: Klemmaufnahmen
- 35, 36: Wandflächen der Klemmaufnahme 34
- 37: Mittelebene der Klemmaufnahme
- 38: Schlitzboden
- 39, 40: als Einführschrägen dienende Schrägflächen
- 41: Barre
- 42: Antriebe
- 43: Kupplungsstruktur
- 24a: Kupplungsende
- 44: Positionierstift
- 45: Ausnehmung

## Patentansprüche

1. Schlingengreifer-Handhabungs-Vorrichtung , für Schlingengreifermodule (11) mit Schiebern (24 — 33) zum Halten der Schieber in ihren jeweiligen Axialpositionen während des Transports und auch während des Einsetzens des Schlingengreifermoduls (11) in eine Tuftingmaschine, wobei die Vorrichtung durch eine Klemmeinrichtung (12) mit einer Anzahl in einer Reihe angeordneter Klemmaufnahmen (34 - 43) gebildet ist, die zur Aufnahme von in dem Schlingengreifermodul (11) beweglich gehaltenen Schiebern (24 - 33)eingerichtet sind.

2. Vorrichtung nach Anspruch 1, **dadurch gekennzeichnet, dass** jede Klemmaufnahme (34 - 43) nur zwei einander gegenüberliegende, nicht unterbrochene Flächen (35, 36) aufweist, die zwischen einander einen Schlitz definieren.

3. Vorrichtung nach Anspruch 2, **dadurch gekennzeichnet, dass** die Flächen (35, 36) Planflächen oder gewölbte Flächen sind, die bezüglich einer gedachten Mittelebene (37) des Schlitzes spiegelsymmetrisch zueinander sind.

4. Vorrichtung nach Anspruch 3, **dadurch gekennzeichnet, dass** die Klemmaufnahmen (34 - 43) in der Reihe in gleichmäßigen Abständen zueinander angeordnet sind.

5. Vorrichtung nach einem der vorstehenden Ansprüche, **dadurch gekennzeichnet, dass** die Klemmaufnahmen (34 - 43) zueinander parallel orientiert angeordnet sind.

6. Vorrichtung nach Anspruch 5, **dadurch gekennzeichnet, dass** die Klemmaufnahmen (34 - 43) untereinander gleich ausgebildet sind und dass jede Klemmaufnahme (34 - 43) einen sich nach außen erweiternden Einführabschnitt (39, 40) aufweist.

7. Vorrichtung nach Anspruch 6, **dadurch gekennzeichnet, dass** die Klemmeinrichtung (12) einen balkenartigen Körper aufweist, an dem die Klemmaufnahmen (34 - 43) ausgebildet sind.

8. Vorrichtung nach Anspruch 7, **dadurch gekennzeichnet, dass** der Körper einen parallel zu den Klemmaufnahmen (34 - 43) zu bestimmenden mehreckigen, vorzugsweise rechteckigen oder quadratischen Querschnitt aufweist.

9. Vorrichtung nach einem der vorstehenden Ansprüche, **dadurch gekennzeichnet, dass** jede Klemmaufnahme (34 - 43) zur Aufnahme eines Schiebers (24 - 33) des Schlingengreifermoduls (11) und zum Festklemmen desselben in einer gegebenen Axialposition eingerichtet ist.

10. Handhabungseinheit, bestehend aus einer Vorrichtung nach einem der vorstehenden Ansprüche sowie aus einem Schlingengreifermodul (11) mit Schiebern (24 - 33), die in dem Schlingengreifermodul (11) längs beweglich gehalten sind, wobei die Klemmeinrichtung (12) mit ihren Klemmaufnahmen (34 - 43) auf allen Schiebern (24 - 33) sitzt, um diese in übereinstimmenden Axialpositionen zu halten, und reibschlüssig auf diesen und somit an dem Schlingengreifermodul (11) gehalten ist.

11. Handhabungseinheit nach Anspruch 10, **dadurch gekennzeichnet, dass** die Klemmeinrichtung (12) ausschließlich mit den Schiebern (24 - 33), nicht aber mit den Greiferfingern (13 - 22) in Eingriff steht.

12. Verfahren zur Handhabung von Schlingengreifermodulen (11) mit mehreren in oder an einem Basiskörper (23) gehaltenen Greifern (13 - 22) und einer Gruppe von Schiebern (24 - 33), wobei bei dem Verfahren das Schlingengreifermodul (11) mit einer Vorrichtung (12) nach einem der Ansprüche 1 bis 9 versehen wird, wobei die Schieber (24 - 33) in die Klemmaufnahmen (34 - 43) der Vorrichtung (12) eingesetzt werden.

13. Verfahren nach Anspruch 12, **dadurch gekennzeichnet, dass** die Vorrichtung (12) mit allen Klemmaufnahmen (34 - 43) zugleich auf die Gruppe der Schieber (24 - 33) aufgeschoben wird.

14. Verfahren nach einem der Ansprüche 12 oder 13, **dadurch gekennzeichnet, dass** die Vorrichtung (12) bei oder nach der Herstellung des Schlingengreifermoduls (11) an diesem angebracht wird und während der Lagerung und des Transports an diesem verbleibt.

15. Verfahren nach einem der Ansprüche 12 bis 14, **dadurch gekennzeichnet, dass** die Vorrichtung (12) beim Einsetzen des Schlingengreifermoduls (11) in eine Tuftingmaschine an diesem verbleibt und nach dem Einsetzen des Schlingengreifermoduls (11) in die Tuftingmaschine, jedoch vor Inbetriebnahme der Tuftingmaschine von dem Schlingengreifermodul (11) abgenommen wird.

## Claims

1. Loop taker handling device for loop taker modules (11) with sliders (24 - 33),
for holding the sliders in their respective axial positions during transport and also during use of the loop taker module (11) in a tufting machine,
wherein the device is formed by a clamping device (12) with a number of clamping receivers (34 - 43) which are positioned in a row and configured for receiving sliders (24 - 33) that are movably held in the loop taker module (11).

2. Device according to claim 1, **characterised in that** each clamping receiver (34 - 43) has only two mutually opposed, uninterrupted faces (35, 36) which between them define a slot.

3. Device according to claim 2, **characterised in that** the faces (35, 36) are flat faces or curved faces which are mirror-symmetrical to one another with respect to a theoretical central plane (37) of the slot.

4. Device according to claim 3, **characterised in that** the clamping receivers (34 - 43) are arranged in a row at even distances from one another.

5. Device according to any of the preceding claims, **characterised in that** the clamping receivers (34 - 43) are arranged oriented parallel to one another.

6. Device according to claim 5, **characterised in that** the clamping receivers (34 - 43) are formed identically to one another, and that each clamping receiver (34 - 43) has an . insert portion (39, 40) which widens towards the outside.

7. Device according to claim 6, **characterised in that** the clamping device (12) has a bar-like body on which the clamping receivers (34 - 43) are formed.

8. Device according to claim 7, **characterised in that** the body has a polygonal, preferably rectangular or square cross-section to be determined parallel to the clamping receivers (34 - 43).

9. Device according to any of the preceding claims, **characterised in that** each clamping receiver (34 - 43) is configured to receive a slider (24 - 33) of the loop taker module (11) and to fix this in a given axial position.

10. Handling unit consisting of a device according to any of the preceding claims and a loop taker module (11) with sliders (24 - 33) which are held so as to be longitudinally movable in the loop taker module (11), wherein the clamping device (12) with its clamping receivers (34 - 43) sits on all sliders (24 - 33) in order to hold these in corresponding axial positions, and is held by friction fit thereon and hence on the loop taker module (11).

11. Handling unit according to claim 10, **characterised in that** the clamping device (12) is in engagement exclusively with the sliders (24 - 33) but not with the gripper fingers (13-22).

12. Method for handling loop taker modules (11) with several grippers (13 - 22) held in or on a base body (23), and with a group of sliders (24 - 33), wherein in the method, the loop taker module (11) is provided with a device (12) according to any of claims 1 to 9, wherein the sliders (24 - 33) are inserted in the clamping receivers (34 - 43) of the device (12).

13. Method according to claim 12, **characterised in that** the device (12) is pushed onto the group of sliders (24 - 33) with all clamping receivers (34 - 43) at the same time.

14. Method according to any of claims 12 or 13, **characterised in that** during or after production of the loop taker module (11), the device (12) is arranged thereon and remains thereon during storage and transport.

15. Method according to any of claims 12 to 14, **characterised in that** the device (12) remains on the loop taker module (11) during insertion thereof in a tufting machine, and is removed from the loop taker module (11) after insertion of the loop taker module (11) in the tufting machine but before commissioning of the tufting machine.

## Revendications

1. Dispositif de manipulation de boucleurs destiné à des modules de boucleurs (11) comprenant des coulisseaux (24 - 33), aux fins de maintenir les coulisseaux dans leurs positions axiales respectives pendant le transport et également pendant le mise en place du module de boucleurs (11) dans une machine à tufter, le dispositif étant constitué d'un dispositif de serrage (12) comportant un certain nombre de logements de serrage (34 à 43) qui sont disposés en une rangée et sont agencés pour accueillir des coulisseaux (24 - 33) maintenus avec possibilité de déplacement dans le module de boucleurs (11).

2. Dispositif selon la revendication 1, **caractérisé en ce que** chaque logement de serrage (34 à 43) ne présente que deux surfaces (35, 36) non interrompues qui sont situées en vis-à-vis l'une de l'autre et forment une fente entre elles.

3. Dispositif selon la revendication 2, **caractérisé en ce que** les surfaces (35, 36) sont des surfaces planes ou incurvées qui sont symétriques l'une à l'autre par rapport à un plan médian (37) virtuel de la fente.

4. Dispositif selon la revendication 3, **caractérisé en ce que** les logements de serrage (34 à 43) de la rangée sont disposés à distances régulières les uns des autres.

5. Dispositif selon l'une des revendications précédentes, **caractérisé en ce que** les logements de serrage (34 à 43) sont disposés en étant orientés parallèlement les uns aux autres.

6. Dispositif selon la revendication 5, **caractérisé en ce que** les logements de serrage (34 à 43) sont réalisés de manière identique entre eux, et **en ce que** chaque logement de serrage (34 à 43) présente une zone d'insertion (39, 40) s'élargissant vers l'extérieur.

7. Dispositif selon la revendication 6, **caractérisé en ce que** le dispositif de serrage (12) présente un corps en forme de barre sur lequel sont réalisés les logements de serrage (34 à 43).

8. Dispositif selon la revendication 7, **caractérisé en ce que** le corps présente une section transversale polygonale, de préférence rectangulaire ou carrée, à définir parallèlement aux logements de serrage (34 à 43).

9. Dispositif selon l'une des revendications précédentes, **caractérisé en ce que** chaque logement de serrage (34 à 43) est agencé pour accueillir un coulisseau (24 - 33) du module de boucleurs (11) et pour le serrer dans une position axiale définie.

10. Unité de manipulation, constituée d'un dispositif selon l'une des revendications précédentes et d'un module de boucleurs (11) doté de coulisseaux (24 - 33) qui sont maintenus avec possibilité de déplacement longitudinal dans le module de boudeurs (11), le dispositif de serrage (12) étant rapporté avec ses logements de serrage (34 à 43) sur tous les coulisseaux (24 - 33), afin de les maintenir dans des positions axiales correspondantes, et est maintenu par friction sur ceux-ci et donc sur le module de boucleurs (11).

11. Unité de manipulation selon la revendication 10, **caractérisée en ce que** le dispositif de serrage (12) est en prise uniquement avec les coulisseaux (24 - 33) mais pas avec les doigts boucleurs (13 - 22).

12. Procédé de manipulation de modules de boudeurs (11) comprenant plusieurs boucleurs (13 -22), supportés dans ou sur un corps de base (23), et un groupe de coulisseaux (24 - 33), le procédé prévoyant de munir le module de boucleurs (11) d'un dispositif (12) selon l'une des revendications 1 à 9, les coulisseaux (24 - 33) étant insérés dans les logements de serrage (34 à 43) du dispositif (12).

13. Procédé selon la revendication 12, **caractérisé en ce que** le dispositif (12) est glissé avec tous les logements de serrage (34 - 43) en même temps sur le groupe de coulisseaux (24 - 33).

14. Procédé selon l'une des revendications 12 ou 13, **caractérisé en ce que** le dispositif (12) est monté sur le module de boucleurs (11) pendant ou après la fabrication de celui-ci, et reste sur celui-ci pendant le stockage et le transport.

15. Procédé selon l'une des revendications 12 à 14, **caractérisé en ce que** le dispositif (12) reste sur le module de boucleurs (11) lors de la mise en place de celui-ci dans une machine à tufter, et est retiré du module de boudeurs (11) après la mise en place du module de boucleurs (11) dans la machine à tufter mais avant la mise en service de la machine à tufter.
